# FASCICULE DE BREVET EUROPEEN

(11) **EP 2 276 867 B1**
(45) Date de publication et mention de la délivrance du brevet: **30.11.2011**
(21) Numéro de dépôt: 08805571.0
(22) Date de dépôt: 15.05.2008
(51) Int. Cl.: C23C 2/20, C23C 2/00

(54) **DISPOSITIF ET UNE MÉTHODE DE POSITIONNEMENT DE DEUX DÉFLECTEURS ASSOCIÉS À UN ESSORAGE D'UN PRODUIT DE GALVANISATION**
VORRICHTUNG UND VERFAHREN ZUR POSITIONIERUNG VON ZWEI ABLENKPLATTEN, DIE MIT DEM ABWISCHEN EINES GALVANISIERUNGSPRODUKTS ASSOZIIERT SIND
DEVICE AND METHOD FOR POSITIONING TWO BAFFLES ASSOCIATED WITH WIPING OF A GALVANISING PRODUCT

(43) Date de publication de la demande: 26.01.2011
(73) Titulaire: Siemens Vai Metals Technologies SAS, 42403 Saint-Chamond (FR)
(72) Inventeur: BOURGIER, Pierre, F-42290 Sorbiers (FR); HARDY, Jean-Jacques, F-69540 Irigny (FR)
(74) Mandataire: Fischer, Michael
(86) Numéro de dépôt international: PCT/FR2008/000671
(87) Numéro de publication internationale: WO 2009/138575

(56) Documents cités:
- JP-A- 2002 030 407

## Description

La présente invention concerne un dispositif et une méthode de positionnement de deux déflecteurs associés à un essorage d'un produit de galvanisation selon les préambules de la revendication 1 et 10.

L'invention se rapporte au positionnement des déflecteurs ou « baffles » latéraux utilisés dans un système d'essorage à air soufflé à l'essorage du zinc liquide sur une bande d'acier en défilement (continu) à sa sortie d'un bain de revêtement d'une ligne de galvanisation en continu. Chacun des déflecteurs doit être disposé à chaque arête de la bande.

Afin d'améliorer leur résistance à la corrosion dans certaines applications comme le bâtiment, l'automobile ou l'électroménager, on dépose à la surface des bandes d'acier un revêtement d'un produit (liquide puis solide) de galvanisation tel que du zinc ou un alliage à base de zinc. Ce revêtement est réalisé sur des lignes continues de galvanisation (dans lesquelles la bande transite) qui comportent typiquement :
- Une section d'entrée avec une ou deux dérouleuses de bande, une cisaille guillotine, une soudeuse de raboutage permettant de raccorder la queue d'une bande issue d'une des dérouleuses à la tête de la prochaine bande issue de l'autre dérouleuse et assurant ainsi un fonctionnement continu de la ligne, un accumulateur de bande, qui restitue à la ligne de la bande préalablement accumulée lorsqu'on bloque le déroulement en amont de l'accumulateur pour réaliser une soudure de raboutage ;
- Une section de dégraissage des bandes laminées à froid ou de décapage acide des bandes laminées à chaud ;
- Un four de recuit qui assure aussi un maintien à température contrôlée de la bande avant son entrée dans un bain de zinc en fusion ;
- Une section de galvanisation comprenant le bain de zinc dans lequel est immergée la bande, puis un dispositif d'essorage du zinc liquide, éventuellement un four d'alliation à induction, un espace de refroidissement et un bac de trempe ;
- Une section de sortie avec un laminoir de type « Skin-Pass », une section de passivation, un accumulateur de sortie, une cisaille et une ou deux enrouleuses de bande.

A sa sortie du four, la bande est immergée obliquement dans un bain d'alliage de zinc liquide (en tant que produit liquide de galvanisation), défléchie verticalement par un rouleau de fond immergé dans le bain, passe ensuite sur un rouleau dit « anti-tuile » destiné à corriger la courbure latérale de la bande issue de son passage sur le rouleau de fond, puis passe sur un rouleau dit « de ligne de passe » destiné à ajuster sa trajectoire verticale en sortie de bain. A sa sortie du bain de revêtement, la bande est recouverte, sur ses deux faces, d'une couche de zinc liquide d'épaisseur plus ou moins constante. Il est nécessaire d'égaliser transversalement et longitudinalement l'épaisseur du zinc déposé à une valeur aussi proche que possible de l'objectif visé qui allie recherche de performance dans le domaine de la protection contre la corrosion et optimisation de la quantité de zinc consommé. Pour cela, des dispositifs d'essorage du zinc liquide sont disposés de part et d'autre en surface de la bande afin d'assurer l'essorage du zinc liquide sur les deux faces de bande.

De tels systèmes d'essorage ont été abondamment décrits, par exemple dans JP 08-260122 et JP 2002030407 qui met l'accent sur la nécessité d'un centrage parfait de à bande entre deux essoreurs de part et d'autre de la bande. En effet, l'effet d'essorage est très sensible à la pression d'air soufflé et à la distance entre des buses de soufflage et la bande. Afin d'assurer un centrage correct, chacun des deux essoreurs est équipé, à chacune de ses extrémités, d'un système de réglage indépendant dont des moteurs sont pilotés par des dispositifs de mesure d'épaisseur de zinc situés en aval dans le sens de défilement de la bande.
Dans cette optique, WO 03/018859 décrit un système de contrôle de la position des essoreurs par pilotage séparé de quatre moteurs en fonction de l'épaisseur de zinc mesurée. Il prend aussi en compte l'impact sur un centrage de courbure naturelle prise par la bande et qu'on nomme couramment par effet « tuile ».
Toutefois, les bords latéraux de la bande posent des problèmes spécifiques de contrôle de l'épaisseur de zinc. En effet, les essoreurs sont au moins aussi longs que la largeur maximum des bandes à revêtir, il s'ensuit qu'en règle générale il existe de part et d'autre de la largeur de la bande, deux zones où les essoreurs en vis-à-vis soufflent directement l'un sur l'autre. Cette situation crée d'une part de fortes turbulences provoquant des éclaboussures, surépaisseurs locales, etc qui altèrent la qualité du revêtement des bords marginaux de la bande. D'autre part, elles s'accompagnent d'un bruit aéraulique extrêmement puissant et donc fort génant. Depuis longtemps ont donc été proposés des dispositifs situés de chaque côté de la bande afin d'assurer la continuité d'un obstacle au souffle des essoreurs. Un de ces dispositifs fait l'objet de JP 02-107752 qui décrit un système d'essorage comportant deux essoreurs et deux déflecteurs ou « baffles » introduits entre les essoreurs parallèlement à chaque bord latéral de la bande. Un actuateur de déplacement agissant dans le plan de la bande maintient chacun des baffles à une distance réduite des bords de bande, de l'ordre du millimètre. Cette distance est maintenue soit par mesure de la position du bord de bande et asservissement des actuateurs de déplacement ou grâce à des galets venant au contact de la tranche des bords de bande. D'autres approches tentent d'apporter des améliorations à ce dispositif de base tels JP 06-330275 qui décrit des baffles positionnés dans le plan vertical de la bande à faible distance et de chaque côté de celle-ci grâce à des systèmes de mesure de position et de l'éventuelle « tuile » des bords de la bande. Ces systèmes commandent, de chaque côté de la bande, deux actionneurs de déplacement agissant pour l'un dans le plan de la bande et pour l'autre perpendiculairement à ce plan. Un tel dispositif semble en mesure de régler le problème de positionnement des baffles mais il apparait assez complexe, avec de multiples actionneurs de mouvements et de multiples systèmes de mesure qui, même si non décrits, sont inévitables selon l'enseignement d'un homme du métier.
Quelques années plus tard, EP 1 077 269 décrit un tel système cependant ne disposant plus que d'actionneurs de déplacement dans le plan de la bande afin de s'adapter aux variations de largeur de celle-ci, reprenant globalement le contrôle de positionnement dans une seule direction décrit par JP 02-107752. Un autre document JP 2002-30407, reprend, lui aussi, pour l'essentiel, les dispositions décrites dans JP 02-107752.
Les dispositifs d'essorage par air soufflé des installations de galvanisation au trempé de bandes d'acier en défilement continu actuellement opérationnels comportent tous des baffles dont la position dans le plan de la bande est asservie par des systèmes agissant avec ou sans contact avec la bande afin de s'adapter automatiquement aux variations de largeur de celle-ci. Les baffles et leurs organes de positionnement latéral sont généralement portés par une poutre traversant toute la largeur de l'installation de revêtement comme le montre, par exemple, JP 2002-30407. Cette poutre dispose de ses propres supports disposés de part et d'autre d'un creuset contenant le bain de zinc liquide ou, parfois, est portée par les supports de l'un des essoreurs.
Comme déjà indiqué, l'essorage est très sensible à la distance entre les buses de soufflage et la bande et, en cours d'opération, la position des essoreurs est dynamiquerment ajustée en permanence par le système de contrôle d'épaisseur de revêtement de sorte que le plan moyen de la bande reste toujours exactement à égale distance des deux essoreurs. Par plan moyen, on entend un plan vertical traversant la section droite de la bande et pour lequel le système de contrôle d'épaisseur atteint une répartition optimisée de l'épaisseur du revêtement sur les deux faces de la bande.
Au cours d'une campagne de revêtement, c'est-à-dire durant les quelques semaines de production continue entre deux arrêts pour changement des rouleaux immergés, la position du plan moyen peut varier de plus de 10 millimètres. Cette variation est essentiellement due à des usures de paliers des rouleaux immergés ainsi qu'aux changements de format de la bande. Par format de la bande, il est compris aussi bien son épaisseur et sa largeur que ses caractéristiques mécaniques. Toute variation de position du plan moyen de l'ordre du millimètre entraine un mauvais positionnement relatif des baffles avec les bords de bande et nécessite un ajustement de position de ces dernières.
En plus de cette variation de position du plan moyen de la bande, on assiste, à chaque changement de format de bande, à une variation de l'amplitude de la tuile se traduisant par une variation de position de ses bords par rapport au plan moyen. Cet écart de positionnement entre le plan moyen de la bande et le plan contenant le milieu de ses bords est souvent nommé « offset ». Les variations d'offset, qui peuvent atteindre plusieurs millimètres, n'interviennent en général qu'aux changements de format de bande.
D'une manière générale, le réglage de la position des baffles relativement aux bords de bande est assuré manuellement par des opérateurs au début de chaque campagne de revêtement. Il est ensuite adapté, durant les campagnes de revêtement, à chaque changement de format de bande (épaisseur, largeur, caractéristiques mécaniques), à chaque réglage des rouleaux d'une ligne de passe et anti-tuile, aux variations de la tension de la bande en sortie du bain de revêtement. Dans le cas où la poutre supportant les baffles est supportée par des supports d'un des essoreurs, un réglage devient même nécessaire aux ajustements de position des essoreurs.
On voit donc qu'il est nécessaire aux opérateurs d'intervenir très souvent afin de réaliser un réglage manuel des baffles dans un environnement très hostile dû à la proximité immédiate du bain de zinc en fusion à plus de 450°C, au bruit aéraulique intense de l'essorage, aux risques de rupture de bande, etc.

Un but de la présente invention est ainsi de permettre un positionnement autonome des déflecteurs (ou « baffles »), c'est-à-dire en particulier réduisant considérablement une intervention humaine.

Dans ce but, un dispositif et une méthode de positionnement sont proposés au travers des revendications 1 et 10.

A partir d'un dispositif de positionnement de deux déflecteurs au voisinage de chacune de deux arêtes d'une bande d'acier en défilement à la sortie d'une ligne continue de galvanisation au trempé de bande dans un produit liquide de galvanisation tel que du zinc liquide, les dits déflecteurs étant adaptés à limiter des perturbations latérales aux deux arêtes de bande, lesdites perturbations provenant d'au moins deux flux d'essorage du produit liquide sur chaque surface de la bande, lesdits flux étant de largeur plus élevée que la largeur de bande et provenant de deux essoreurs situés de part et d'autre de la surface de la bande, chacun des essoreurs étant maintenu par une poutre (également plus longue que la largeur de bande), il est prévu selon l'invention que les déflecteurs sont disposés sur un bras de largeur plus élevée que la largeur de bande, le dit bras ayant deux extrémités mobiles et dont chaque extrémité mobile à proximité d'une arête de la bande est couplée au moyen de deux dispositifs de synchronisation à chacune des extrémités avoisinées respectives des deux poutres de façon à assurer un centrage instantané de l'extrémité mobile entre les deux extrémités avoisinées. Vu ainsi que le positionnement des déflecteurs se fait par un simple entrainement mécanique et automatique depuis les poutres des essoreurs, il est avantageusement possible de réduire la nécessité d'une intervention humaine pour le réglage des déflecteurs.

De tels équipements d'essorage du zinc liquide sur une bande d'acier dans les lignes continues de galvanisation au trempé disposent d'un système automatique de contrôle qui ajuste dynamiquement aussi la position de supports d'essoreurs de part et d'autre de la bande, et se caractérise par le fait que le bras ou un autre support de déflecteurs est aussi entrainé pour que les déflecteurs soient automatiquement aligné sur le plan d'équidistance visé des essoreurs définissant le plan moyen de la bande, et ce quels que soient les positions et les mouvements des essoreurs.

Analogiquement, une méthode de positionnement des déflecteurs est aussi proposée afin, en particulier de mettre en oeuvre le dispositif présenté ci-dessus.

A partir d'une méthode de positionnement de deux déflecteurs au voisinage de chacune de deux arêtes d'une bande d'acier en défilement à la sortie d'une ligne continue de galvanisation au trempé de bande dans un produit liquide de galvanisation, les dits déflecteurs étant adaptés à limiter des perturbations latérales aux deux arêtes de bande, lesdites perturbations provenant d'au moins deux flux d'essorage du produit liquide sur chaque surface de la bande, lesdits flux étant de largeur plus élevée que la largeur de bande et provenant de deux essoreurs situés de part et d'autre de la surface de la bande, chacun des essoreurs étant maintenu par une poutre (également plus longue que la largeur de bande), il est ainsi prévu selon l'invention que les déflecteurs sont disposés sur un bras de largeur plus élevée que la largeur de bande, le dit bras étant actionné au moyen de ses deux extrémités mobiles en ce que chaque extrémité mobile à proximité d'une arête de la bande subit une transmission mécanique de déplacement synchrone de la part de chacune des extrémités avoisinées des deux poutres assurant un déplacement moyen du bras (ou de ses extrémités directement entrainées mécaniquement par les extrémités des poutres) d'une valeur égale à la moitié de la somme algébrique de déplacements relatif des poutres.

Un ensemble de sous-revendications présente également des avantages de l'invention et leurs contenus seront aussi soutenus dans la suite de la description.

Des exemples de réalisation et d'application sont fournis à l'aide de figures décrites :
- Figure 1: Arrangement d'une ligne de galvanisation au trempé de bandes d'acier en défilement continu,
- Figure 2: Arrangement de la zone du bain de zinc,
- Figure 3: Principe de l'essorage par soufflage d'air,
- Figure 4: Principe de positionnement des baffles par rapport à la tranche des bords de bande,
- Figure 5a, 5b: Arrangement d'un dispositif d'essorage,
- Figure 6: Premier mode de réalisation d'un dispositif de positionnement selon l'invention,
- Figure 7: Deuxième mode de réalisation d'un dispositif de positionnement selon l'invention,
- Figure 8: Troisième mode de réalisation d'un dispositif de positionnement selon l'invention,

La **figure 1** présente un arrangement typique d'une ligne de galvanisation au trempé de bandes d'acier en défilement continu comprenant suivant le transit séquentiel de la bande dans la ligne:
- Une section d'entrée avec une ou deux dérouleuses de bande (1), une cisaille guillotine (2), une soudeuse de raboutage (3) permettant de raccorder la queue d'une bande issue d'une des dérouleuses à la tête d'une prochaine bande issue de l'autre dérouleuse et assurant ainsi un fonctionnement continu de la ligne, un accumulateur de bande (4) qui restitue à la ligne de la bande préalablement accumulée lorsqu'on arrête le déroulement en amont de l'accumulateur pour réaliser la soudure de raboutage ;
- Une section (5) de dégraissage des bandes laminées à froid ou de décapage acide des bandes laminées à chaud ;
- Un four de recuit (6) composé d'une section de chauffage (7) d'une section de maintien (8) d'une section de refroidissement (9) et d'une section (10) (tel un four) de maintien à température contrôlée de la bande avant son entrée dans un bain de zinc en fusion ;
- Une section de galvanisation à proprement dite avec le bain de zinc (11) dans lequel est immergée la bande, un dispositif d'essorage du zinc liquide (12), éventuellement un four d'alliation à induction (13), un refroidissement (14) et un bac de trempe (15) ;
- Une section de sortie avec un laminoir de type « Skin-Pass » (16), une section de passivation (17), un accumulateur de sortie (18), une cisaille (19) et une ou deux enrouleuses (20) de bande.

La **figure 2** décrit un arrangement de la zone du bain de zinc selon figure 1. La bande d'acier (B) sort d'un four (10) par une manchette (101) plongeant obliquement dans un bain liquide (112) comprenant un produit liquide de galvanisation et contenu dans un bac de revêtement (111) destiné à permettre le dépôt du produit de galvanisation sur chaque côté de la bande. La bande est défléchie verticalement par un rouleau immergé (113) dit « rouleau de fond » puis passe au contact d'un rouleau (114) dit « anti tuile » destiné à corriger la courbure latérale de la bande issue de son passage sur le rouleau de fond, puis sur un rouleau (115) dit « de ligne de passe » destiné à ajuster sa trajectoire verticale en sortie du bain. La bande sort ainsi ensuite verticalement du bain de revêtement pour passer dans un dispositif d'essorage (12).

La **figure 3** décrit un principe d'essorage par soufflage d'air sur un des côtés de la bande (B), ledit principe étant applicable dans le cadre de l'invention. Un jet d'air (JET) du dispositif d'essorage (12) selon figure 2 soumet le revêtement liquide (REV) de galvanisation de la bande (B) à un effet de striction qui fait passer son épaisseur avant solidification d'une valeur (E₁) à l'entrée sous le jet jusqu'à une autre valeur (E₂) à la sortie. Une distance (D) entre la bande en défilement vertical et une section de sortie d'air des essoreurs ainsi que la pression d'air (P) sont des variables essentielles qui influent sur l'opération d'essorage et donc sur les propriétés souhaitées de la couche de galvanisation.

La **figure 4** décrit un principe de positionnement de déflecteurs (ou baffles) par rapport à la tranche des bords (arêtes) de bande, ici en vue de dessus par rapport au sens de défilement de la bande. La bande (B) défilant entre deux essoreurs (121a) et (121b) placés à ses côtés est affectée d'une courbure latérale (t) dite aussi de « tuile ». Un plan moyen (PM) de la bande est défini comme un plan vertical traversant une section droite de la bande et pour lequel un système de contrôle d'épaisseur atteint une répartition optimisée de l'épaisseur du revêtement voulu sur les deux faces de la bande. Une distance (O) entre ce plan moyen (PM) et un second plan (PT) passant par l'axe longitudinal des deux tranches de la bande est alors définie. Les deux baffles (124a) et (124b) doivent alors être alignés dans le second plan (PT) et se trouvent donc à une distance du plan moyen (PM), ladite distance étant appelée « offset » (O).

Les **figures 5a et 5b** décrivent un arrangement de dispositif d'essorage, en ce que la figure 5a présente le dispositif d'essorage en relation avec le bain de revêtement telle qu'à la figure 2 (vue de côté) et la figure 5b est une vue en perspective du dispositif d'essorage per se. Figure 5a décrit la bande d'acier (B) sortant d'une manchette (101) et plongeant obliquement dans le bain liquide (112) contenu dans le bac de revêtement (111). La bande est ensuite défléchie verticalement par le rouleau de fond immergé (113) et supporté par deux bras (1131), puis passe au contact du rouleau anti-tuile (114) lui-même supporté par deux bras (1141) solidaires ou non de (1131), puis sur le rouleau de ligne de passe (115) supporté par deux bras (1151). La bande sort ensuite verticalement du bain de revêtement pour passer entre deux essoreurs (121a) et (121b) alimentés en air sous pression (1211a) et (1211b) sur au moins toute la largeur de bande. Un bras de maintien (123), parallèle aux essoreurs et situé entre eux, supporte les baffles (124).
Figure 5b montre une vue en perspective d'un ensemble complet d'essorage. Pour des raisons de clarté, un seul essoreur a été représenté. Cet ensemble comporte deux systèmes de portage (125a) et (125b) situés latéralement aux arêtes de bande et composés chacun d'un support (1251) sur lequel est fixé une table de déplacement vertical (1252) portant une console sous forme de platine (1253). Cette platine (1253) est équipée de deux ensembles de tables de déplacement horizontal constituées chacune d'une table de déplacement (1254a) agissant dans une direction perpendiculaire au plan de la bande et une seconde table (1254b) agissant perpendiculairement à la première. Un support (1255) solidaires de la console (1253) reçoit une extrémité d'une des poutres soutenant un essoreur (1212), l'autre extrémité opposée de la même poutre étant supportée de la même manière. Cette poutre (1212) reçoit l'air comprimé par une gaine principale (1213) et l'injecte dans un caisson de diffusion (1214) par l'intermédiaire de gaines de distribution (1215). La platine (1253) comporte aussi une table de déplacement horizontal (1256) agissant dans une direction perpendiculaire au plan de la bande et qui porte un support (1257) de l'ensemble de maintien des baffles (123). Cet ensemble de maintien comprend au moins un bras (1231) sur lequel se déplacent deux chariots (1232) actionnés par un organe de déplacement (1233), par exemple un vérin. Chaque chariot (1232) porte un baffle (124).

**Figure 6** présente un premier mode de réalisation d'un dispositif selon l'invention. Pour des raisons de clarté, le bras (1231) dans son intégralité, les déflecteurs (123) et les essoreurs (1214) selon figure 5 ne sont pas représentés. Seules les extrémités (1261) du bras (1231) et les extrémités avoisinés (1262) des deux poutres (1212) à proximité d'une des deux arêtes de bande et soutenant les essoreurs de part et d'autre des côtés de la bande sont représentées.

Principalement, il est décrit un dispositif de positionnement de deux déflecteurs au voisinage de chacune de deux arêtes d'une bande d'acier en défilement à la sortie d'une ligne continue de galvanisation au trempé de bande dans un produit liquide de galvanisation, les dits déflecteurs étant adaptés à limiter des perturbations latérales aux deux arêtes de bande, lesdites perturbations provenant d'au moins deux flux d'essorage du produit liquide sur chaque surface de la bande, lesdits flux étant de largeur plus élevée que la largeur de bande et provenant de deux essoreurs situés de part et d'autre de la surface de la bande, chacun des essoreurs étant maintenu par une poutre (1212) (également de longueur plus élevée que la largeur de bande).
Les déflecteurs sont disposés sur le bras (1231) de largeur plus élevée que la largeur de bande, le dit bras (1231) ayant deux extrémités mobiles (1261, 1257) et dont chaque extrémité mobile à proximité d'une arête de la bande est couplée au moyen de deux dispositifs de synchronisation à chacune des extrémités avoisinées (1262) respectives des deux poutres (1212) de façon à assurer un centrage instantané de l'extrémité mobile entre les deux extrémités avoisinées.

Chaque dispositif de synchronisation comprend au moins deux éléments (1263) transversaux et latéraux à la bande, chacun d'entre eux reliant sous une longueur transversale variable respectivement l'extrémité du bras avec une des extrémités avoisinées des deux poutres. En particulier, les éléments (1263) sont au moins coulissants, télescopiques ou articulés de telle sorte que lors d'un déplacement dynamique des extrémité avoisinées des poutres, un déplacement synchrone soit induit par simple entrainement mécanique de l'extrémité mobile du bras de façon à centrer cette dernière entre les deux autres. A cet effet dans la partie supérieure de la figure 6, les éléments (1263) sont des barres (1263) à coulisse synchrone au travers d'une platine (1261) supportant l'extrémité mobile du bras (1231) ou au travers d'un support (1255, 1262) de l'extrémité avoisinée d'une des poutres (1212).

Suivant deux vues agrandies A1, A2 dans la partie inférieure de la figure 6, l'extrémité du bras est plus détaillée en ce que la platine (1261) est couplée au bras (à son extrémité) par un moyen de réglage excentreur de position (1256, 1258) adapté à compenser un « offset » de centrage tel que décrit précédemment.
Ainsi, il est possible de doter deux supports aux extrémités du bras supportant les baffles de dispositifs d'ajustement manuels ou motorisés de la position des baffles de la valeur de l'offset. Dans le cas où ces dispositifs d'ajustement sont motorisés, ils peuvent être asservis à un système de détection de position des bords de bande, par exemple des détecteurs de position sans contact ou des dispositifs de capture d'image.

Le centrage constant et automatique de l'ensemble du dispositif de support de bras de baffles par rapport aux deux essoreurs mobiles garantit d'autre part l'impossibilité d'une interférence entre les trois extrémités (celle des deux poutres et celle du bras) qui pourrait entrainer l'impossibilité, pour le système de contrôle de l'épaisseur de revêtement, de corriger la position des essoreurs. Cette situation peut par exemple se rencontrer lorsque la position des baffles n'a pas été ou a été mal rectifiée après un déplacement du plan moyen de la bande.

En détail et selon figure 5b, la figure 6 décrit ainsi un dispositif (126) comportant deux platines (1262) (une pour chaque poutre) solidaires de la partie mobile des tables de déplacement (1254a) agissant dans une direction perpendiculaire au plan de la bande. Ces platines (1262) peuvent, par exemple, être disposées entre les tables de déplacement (1254a) et (1254b). Un dispositif de synchronisation (1263) assure à une troisième platine (1261) une position toujours située à égale distance des deux platines (1262) quelques soient les déplacements de la partie mobile de chacune des tables de déplacement (1254a). Chaque platine (1261) porte un support (1257) du bras support de baffles (1231). Suivant la vue agrandie A1, une table de déplacement (1256) est fixée sur la platine (1261), supporte directement l'extrémité du bras (1231), agit dans une direction perpendiculaire au plan de la bande et donc assure avantageusement le réglage de l'offset. La table de déplacement (1256) peut être à réglage manuel ou motorisé.
Alternativement, selon la vue agrandie A2, un dispositif de réglage manuel à excentrique (1258) intercalé entre la platine (1261) et l'extrémité du bras (1231) peut également assurer la fonction de réglage d'offset. De tels dispositifs sont bien connus dans l'état de l'art et ne seront pas plus développés dans la présente description.

**Figure 7** présente un deuxième mode de réalisation d'un dispositif selon l'invention, en particulier en rapport avec figure 6.

Le dispositif de positionnement des déflecteurs comprend ainsi les caractéristiques suivantes:
- les barres (1263) sont coulissantes dans chaque support (1255, 1262) de poutre,
- la platine (1261) comporte un pignon de synchronisation (1264) qui engrène deux crémaillères (1265), chacune disposée parallèlement à chaque barre (1263), - chaque crémaillère (1265) est couplée à un des supports de poutre (1255, 1262) au moyen d'une bague d'arrêt (12) et d'un ressort taré (1268).

Plus en détail, deux platines (1262) solidaires de la partie mobile de tables de déplacement (1254a, 1254b) (non représentées, voir figures 5b et 6) intercalées entre chaque poutre (1212) et chaque support associé (125a, 125b) disposent de deux éléments de guidage dans lesquelles peuvent coulisser librement les deux barres (1263) sous forme de colonnes. Ces colonnes assurent un guidage mécanique de la platine (1261) par l'intermédiaire de deux éléments de guidage dans lesquels elles peuvent coulisser librement. Comme mentionné précédemment, la platine (1261) comporte le pignon de synchronisation (1264) qui engrène avec les deux crémaillères (1265). Chaque crémaillère associée à l'une des platines (1262) comporte deux bagues d'arrêt (1266) et (1267) et un ressort (1268). Chacun des ressorts est taré afin qu'il assure, dans les deux sens, l'entrainement de la crémaillère (1265) et par extension le centrage permanent souhaité de la platine (1261) liée au bras portant les déflecteurs. Lorsque, lors du recul des platines (1262), des butées (12651) aux extrémités de chaque crémaillère viennent au contact de blocs d'arrêt (12611) disposés sur les flancs internes de la platine (1261) liée au bras, les ressorts se compriment et assurent ainsi aux platines (1262) liées aux poutres, et donc aux essoreurs, une capacité de déplacement bien plus grande que celle nécessaire à la régulation de position en cours d'essorage mais qui est indispensable durant les opérations de maintenance.

**Figure 8** présente un troisième mode de réalisation d'un dispositif selon l'invention, en particulier en rapport avec figure 6.

Le dispositif de positionnement des déflecteurs comprend ainsi les caractéristiques suivantes:
- les barres (1263) sont coulissantes dans chaque support (1255, 1262) de poutre,
- des ressorts tarés (1269) sont disposés concentriquement aux barres (1263) entre la platine (1261) et chaque support (1255, 1262) de poutre.

Plus en détail, les deux platines (1262) solidaires de la partie mobile de tables de déplacement (1254a, 1254b) (non représentées, voir figures 5b et 6) intercalées entre chaque poutre (1212) et chaque support associé (125a, 125b) disposent de deux éléments de guidage dans lesquelles peuvent coulisser librement les deux barres (1263) sous forme de colonnes. Ces colonnes assurent un guidage mécanique de la platine (1261) par l'intermédiaire de deux éléments de guidage dans lesquelles elles peuvent coulisser librement. Quatre ressorts (1269) identiquement tarés sont disposés concentriquement aux colonnes (1263) entre chacune de platines (1262) d'une part et la platine (1261) d'autre part. L'identité du tarage des ressorts assure à la platine (1261) et donc de chaque extrémité bras portant les déflecteurs une position toujours médiane entre les platines (1262) assimilées aux extrémités avoisinées des poutres portant les essoreurs.

Pour tous les modes de réalisation précédemment décrits, des réglages de centrage d'offset (avec un moyen excentreur) sont réalisables à la manière de la réalisation selon figure 6.

Il est aussi de plus précisé que les supports (1255, 1262) de chaque poutre (à leurs extrémités) sont disposées sur des tables de déplacement (1254a, 1254b) indépendantes, tel que des positionneurs motorisés adaptés à un déplacement bidirectionnel librement et dynamiquement définissable suivant les conditions de l'essorage. Le bras entrainé mécaniquement par les poutres en mouvement subit donc aussi des déplacements induits dynamiquement tout en restant correctement positionné dans le plan moyen de la bande. Afin de permettre cela, les supports et les tables de déplacement sont commandés par au moins un système de détection de position de bande par rapport aux essoreurs ou un sytème de mesure d'une épaisseur du produit liquide de galvanisation en surface de bande.

## Revendications

1. Dispositif de positionnement de deux déflecteurs au voisinage de chacune de deux arêtes d'une bande d'acier en défilement à la sortie d'une ligne continue de galvanisation au trempé de bande dans un produit liquide de galvanisation, les dits déflecteurs étant adaptés à limiter des perturbations latérales aux deux arêtes de bande, lesdites perturbations provenant d'au moins deux flux d'essorage du produit liquide sur chaque surface de la bande, lesdits flux étant de largeur plus élevée que la largeur de bande et provenant de deux essoreurs situés de part et d'autre de la surface de la bande, chacun des essoreurs étant maintenu par une poutre (1212),
**caractérisé en ce que**
les déflecteurs sont disposés sur un bras (1231) de largeur plus élevée que la largeur de bande, le dit bras (1231) ayant deux extrémités mobiles (1257) et dont chaque extrémité mobile à proximité d'une arête de la bande est couplée au moyen de deux dispositifs de synchronisation à chacune des extrémités avoisinées (1262) respectives des deux poutres (1212) de façon à assurer un centrage instantané de l'extrémité mobile entre les deux extrémités avoisinées.

2. Dispositif selon revendication 1, pour lequel chaque dispositif de synchronisation comprend au moins deux éléments (1263) transversaux et latéraux à la bande, chacun d'entre eux reliant sous une longueur transversale variable respectivement l'extrémité du bras avec une des extrémités avoisinées des deux poutres.

3. Dispositif selon revendication 1, pour lequel les éléments (1263) sont au moins coulissants, télescopiques ou articulés.

4. Dispositif selon revendication 2 ou 3, pour lequel les éléments (1263) sont des barres (1263) à coulisse synchrone au travers d'une platine (1261) supportant l'extrémité mobile du bras (1231) ou au travers d'un support (1255, 1262) de l'extrémité avoisinée d'une des poutres (1212).

5. Dispositif selon revendication 4, pour lequel la platine (1261) est couplée au bras par un moyen de réglage excentreur de position (1256, 1258) adapté à compenser un offset de centrage.

6. Dispositif selon revendication 4 ou 5, pour lequel :
- les barres (1263) sont coulissantes dans chaque support (1255, 1262) de poutre,
- la platine (1261) comporte un pignon de synchronisation (1264) qui engrène deux crémaillères (1265), chacune disposée parallèlement à chaque barre (1263),
- chaque crémaillère (1265) est couplée à un des supports de poutre (1255, 1262) au moyen d'une bague d'arrêt (12) et d'un ressort taré (1268).

7. Dispositif selon revendication 4 ou 5, pour lequel :
- les barres (1263) sont coulissantes dans chaque support (1255, 1262) de poutre,
- des ressorts tarés (1269) sont disposés concentriquement aux barres (1263) entre la platine (1261) et chaque support (1255, 1262) de poutre.

8. Dispositif selon une des revendications précédentes, pour lequel les supports (1255, 1262) de poutre sont disposées sur des tables de déplacement (1254a, 1254b), tel que des positionneurs motorisés adaptés à un déplacement bidirectionnel.

9. Dispositif selon revendication 7, pour lequel les supports et les tables de déplacement sont commandés par au moins un système de détection de position de bande par rapport aux essoreurs ou un système de mesure d'une épaisseur du produit liquide de galvanisation en surface de bande.

10. Méthode de positionnement de deux déflecteurs au voisinage de chacune de deux arêtes d'une bande d'acier en défilement à la sortie d'une ligne continue de galvanisation au trempé de bande dans un produit liquide de galvanisation, les dits déflecteurs étant adaptés à limiter des perturbations latérales aux deux arêtes de bande, lesdites perturbations provenant d'au moins deux flux d'essorage du produit liquide sur chaque surface de la bande, lesdits flux étant de largeur plus élevée que la largeur de bande et provenant de deux essoreurs situés de part et d'autre de la surface de la bande, chacun des essoreurs étant maintenu par une poutre (1212),
**caractérisé en ce que**
les déflecteurs étant disposés sur un bras (1231) de largeur plus élevée que la largeur de bande, le dit bras (1231) est actionné au moyen de ses deux extrémités mobiles (1257) **en ce que** chaque extrémité mobile à proximité d'une arête de la bande subit une transmission mécanique de déplacement synchrone de la part de chacune des extrémités avoisinées (1262) des deux poutres (1212) assurant un déplacement moyen du bras d'une valeur égale à la moitié de la somme algébrique de déplacements relatif des poutres.

## Claims

1. Device for positioning two baffles in the vicinity of each of two edges of a rolling steel strip at the exit of a continuous dip-galvanising line in a liquid galvanising agent, said baffles being configured to limit lateral turbulence at the two edges of the strip, said turbulence resulting from at least two flows for air wiping of the liquid agent on each surface of the strip, said flows being wider than the strip width and coming from two air jet wipers located on either side of the surface of the strip, with each of the wipers being supported by a beam (1212),
**characterised in that**
the baffles are disposed on an arm (1231) that is wider than the width of the strip, said arm (1231) having two movable ends (1257) and each movable end (1257) of which in proximity to an edge of the strip is coupled by means of two synchronisation devices to each of the respective adjacent ends (1262) of the two beams (1212) in order to ensure the movable end is instantly centred between the two adjacent ends.

2. Device according to claim 1, wherein each synchronisation device comprises at least two elements (1263) arranged transversely and laterally with respect to the strip, each of which respectively connecting the end of the arm to one of the adjacent ends of the two beams over a variable transverse length.

3. Device according to claim 1, wherein the elements (1263) are at least sliding, telescopic or articulated.

4. Device according to claim 2 or 3, wherein the elements (1263) are rods (1263) sliding synchronously through a plate (1261) supporting the movable end of the arm (1231) or through a support (1255, 1262) of the adjacent end of one of the beams (1212).

5. Device according to claim 4, wherein the plate (1261) is coupled to the arm by an eccentric position adjusting means (1256, 1258) configured for compensating for a centring offset.

6. Device according to claim 4 or 5, wherein:
- the rods (1263) are slidably disposed in each beam support (1255, 1262),
- the plate (1261) includes a synchronisation pinion (1264) which meshes with two racks (1265), each disposed parallel to each rod (1263),
- each rack (1265) is coupled to one of the beam supports (1255, 1262) by means of a stop ring (12) and a calibrated spring (1268).

7. Device according to claim 4 or 5, wherein:
- the rods (1263) are slidably disposed in each beam support (1255, 1262),
- the calibrated springs (1269) are disposed concentrically to the rods (1263) between the plate (1261) and each beam support (1255, 1262).

8. Device according to one of the preceding claims, wherein the beam supports (1255, 1262) are disposed on displacement tables (1254a, 1254b) such as motorised positioners configured for bidirectional displacement.

9. Device according to claim 7, wherein the supports and the displacement tables are controlled by at least one system for detecting the strip position in relation to the wipers or a system for measuring a thickness of the liquid galvanising agent on the strip surface.

10. Method for positioning two baffles in the vicinity of each of two edges of a rolling steel strip at the exit of a continuous dip-galvanising line in a liquid galvanising agent, said baffles being configured to limit lateral turbulence at the two edges of the strip, said turbulence resulting from at least two flows for air wiping the liquid agent on each surface of the strip, said flows being wider than the strip width and originating from two air jet wipers located on either side of the surface of the strip, each of the wipers being supported by a beam (1212),
**characterised in that**
the baffles being disposed on an arm (1231) that is wider than the width of the strip, said arm (1231) is actuated by means of its two movable ends (1257) **in that** each movable end in proximity to an edge of the strip is subjected to a synchronous mechanical displacement transmission from each of the adjacent ends (1262) of the two beams (1212), ensuring an average displacement of the arm by a value equal to half of the algebraic sum of relative displacements of the beams.

## Patentansprüche

1. Vorrichtung zur Positionierung von zwei Ablenkplatten in der Nähe jeder der beiden Bandkanten eines durchlaufenden Stahlbandes am Ausgang einer kontinuierlichen Anlage zum Schmelztauchgalvanisieren in einem flüssigen Galvanisierungsprodukt, wobei diese Ablenkplatten geeignet sind, seitliche Störungen an den beiden Bandkanten zu begrenzen, die von mindestens zwei Strömen zum Abstreifen des flüssigen Produkts auf jeder Oberfläche des Bandes herrühren, wobei diese Ströme breiter als das Bandes sind und aus zwei Abstreifdüsen kommen, die beiderseits der Oberfläche des Bandes angeordnet sind, wobei jede dieser Abstreifdüsen von einem Balken (1212) gehalten wird,
**dadurch gekennzeichnet, dass**
die Ablenkplatten an einem Arm (1231) angeordnet sind, der breiter als das Band ist, wobei dieser Arm (1231) zwei bewegliche Enden (1257) hat und jedes bewegliche Ende in der Nähe einer Bandkante über zwei Synchronisierungsvorrichtungen mit jedem der jeweiligen benachbarten Enden (1262) der beiden Balken (1212) gekoppelt ist, sodass eine sofortige Zentrierung des beweglichen Endes zwischen den beiden angrenzenden Enden erfolgt.

2. Vorrichtung nach Anspruch 1, bei der jede Synchronisierungsvorrichtung mindestens zwei Elemente (1263) quer und seitlich zum Band umfasst, wobei jedes von ihnen unter einer veränderlichen Querlänge jeweils das Ende des Arms mit einem der angrenzenden Enden der beiden Balken verbindet.

3. Vorrichtung nach Anspruch 1, bei der die Elemente (1263) wenigstens verschieblich, teleskopisch oder gelenkig sind.

4. Vorrichtung nach Anspruch 2 oder 3, bei der die Elemente (1263) Stäbe (1263) sind, mit synchroner Führungsbahn über eine Platte (1261), die das bewegliche Ende des Arms (1231) trägt, oder über ein Tragteil (1255, 1262) für das angrenzende Ende eines der Balken (1212).

5. Vorrichtung nach Anspruch 4, bei der die Platte (1261) mit dem Arm über eine Exzenter-Positionsregelung (1256, 1258) verbunden ist, die in der Lage ist, eine Abweichung der Zentrierung auszugleichen.

6. Vorrichtung nach Anspruch 4 oder 5, bei der:
- die Stäbe (1263) in jedem Tragteil (1255, 1262) des Balkens verschieblich sind,
- die Platte (1261) ein Synchronisierungsritzel (1264) umfasst, das mit zwei Zahnstangen (1265) verzahnt ist, die jeweils parallel zu jedem Stab (1263) angeordnet sind,
- jede Zahnstange (1265) mit einem der Tragteile des Balkens (1255, 1262) über einen Stellring (12) und eine tarierte Feder (1268) gekoppelt ist.

7. Vorrichtung nach Anspruch 4 oder 5, bei der:
- die Stäbe (1263) in jedem Tragteil (1255, 1262) des Balkens verschieblich sind,
- tarierte Federn (1269) konzentrisch zu den Stäben (1263) zwischen der Platte (1261) und jedem Tragteil (1255, 1262) des Balkens angeordnet sind.

8. Vorrichtung nach einem der vorangehenden Ansprüche, bei der die Tragteile (1255, 1262) des Balkens auf Schlitten (1254a, 1254b) angeordnet sind, wie beispielsweise motorisch angetriebenen Positioniervorrichtungen, die für eine bidirektionale Bewegung geeignet sind.

9. Vorrichtung nach Anspruch 7, bei der die Tragteile und die Schlitten von mindestens einem System zur Erkennung der Bandposition in Bezug auf die Abstreifdüsen oder einem System zur Messung einer Dicke des flüssigen Galvanisierungsprodukts auf der Bandoberfläche gesteuert werden.

10. Verfahren zur Positionierung von zwei Ablenkplatten in der Nähe jeder der beiden Bandkanten eines durchlaufenden Stahlbandes am Ausgang einer kontinuierlichen Anlage zum Schmelztauchgalvanisieren in einem flüssigen Galvanisierungsprodukt, wobei diese Ablenkplatten geeignet sind, seitliche Störungen an den beiden Bandkanten zu begrenzen, die von mindestens zwei Strömen zum Abstreifen des flüssigen Produkts auf jeder Oberfläche des Bandes herrühren, wobei diese Ströme breiter als das Bandes sind und aus zwei Abstreifdüsen kommen, die beiderseits der Oberfläche des Bandes angeordnet sind, wobei jede dieser Abstreifdüsen von einem Balken (1212) gehalten wird,
**dadurch gekennzeichnet, dass**,
da die Ablenkplatten an einem Arm (1231) angeordnet sind, der breiter als das Bandes ist, dieser Arm (1231) mittels seiner beiden beweglichen Enden (1257) betätigt wird und dass jedes bewegliche Ende in der Nähe einer Bandkante mechanisch synchron durch jedes der angrenzenden Enden (1262) der beiden Balken (1212) bewegt wird, die mittels des Arms eine Bewegung um einen Wert gleich der Hälfte der algebraischen Summe aus den jeweiligen Bewegungen der Balken gewährleisten.
